# EUROPÄISCHE PATENTSCHRIFT

(11) **EP 0 553 089 B1**
(45) Veröffentlichungstag und Bekanntmachung des Hinweises auf die Patenterteilung: **30.03.1994**
(21) Anmeldenummer: 91912501.3
(22) Anmeldetag: 17.07.1991
(51) Int. Cl.: F26B 17/08, F26B 25/00

(54) **VERFAHREN UND ANLAGE ZUM TROCKNEN VON SCHÜTT- ODER RIESELFÄHIGEM TROCKNUNGSGUT**
PROCESS AND DEVICE FOR DRYING POURABLE OR BULK MATERIALS TO BE DRIED
PROCEDE ET INSTALLATION DE SECHAGE DE MATIERES EN VRAC OU COULANTES

(30) Priorität: 17.07.1990 DE 4022702
(43) Veröffentlichungstag der Anmeldung: 04.08.1993
(73) Patentinhaber: FRITZ EGGER GESELLSCHAFT m.b.H., A-6380 St. Johann i.T. (AT)
(72) Erfinder: BÖHLER, Harald, A-6822 Dünserberg (AT); KETTENBAUER, Franz, D-7886 Murg (DE)
(74) Vertreter: Sandmann, Joachim, Dr.
(86) Internationale Anmeldenummer: EP9101338
(87) Internationale Veröffentlichungsnummer: WO9201896

(56) Entgegenhaltungen:
- DE-A- 2 929 607
- DE-A- 3 037 438
- DE-C- 408 857
- DE-C- 423 469
- FR-A- 933 669
- FR-A- 2 254 764
- GB-A- 2 011 597
- US-A- 4 126 946

## Beschreibung

Die Erfindung bezieht sich auf ein Verfahren und auf eine Anlage zum Trocknen von schütt- oder rieselfähigem Trocknungsgut, insbesondere von Holzspänen oder Holzfasern, wie sie im Oberbegriff der Ansprüche 1 bzw. 5 beschrieben sind.

Ein solches Verfahren und eine solche Anlage sind bekannt (DE-C 423 469). Hier wird nasse Braunkohle in einem zweistufigen Verfahren mit Heißluft getrocknet, wobei es zu einem direkten Kontakt von Heißluft und Trocknungsgut kommt. Der Vorteil der Zweistufigkeit liegt darin, daß nicht nur das Trocknungsgut getrocknet sondern auch die durch den Trocknungsvorgang mit Verunreinigungen bzw. Staub beladene Trocknungsluft gefiltert wird, wobei das Trocknungsgut selbst die poröse Filtermasse bildet und bei diesem Reinigungsschritt bereits vorgewärmt bzw. vorgetrocknet wird. Daher können ggf. zusätzliche Maßnahmen zum Reinigen der Trocknungsabluft entfallen oder zumindest vereinfacht werden.

Beim bekannten Trockner sind eine untere Trocknungszone und eine obere Filterzone innerhalb eines gemeinsamen Gehäuses angeordnet, an dessen Oberseite die Gutzuführung und der Abgaskamin angeschlossen sind, während an der Unterseite die Heißluft zugeführt und das getrocknete Gut abgeführt werden. Die Filterzone wird von zwei gasdurchlässigen Zylinderwänden gebildet, die konzentrisch und senkrecht im Gehäuse angeordnet sind. Während das zugeführte feuchte Gut durch den Ringraum zwischen den beiden Zylinderwänden unter Schwerkraftwirkung herabgleitet, wird die gesamte Heißluft, die durch die Trocknungszone aufsteigt, an der Unterseite der Filterzone in die innere Zylinderwand geleitet, von wo sie im wesentlichen radial nach außen durch die beiden Zylinderwände und die zwischen diesen befindliche Gutschicht strömt, um dann von der außerhalb der Zylinderwandanordnung gebildeten Gehäusekammer zum Kamin zu gelangen.

Bei dieser bekannten Anlage, bei der die gesamte Heißluft durch die Trocknungszone und die Filterzone strömt, ist die vorgenannte Vereinfachung durch Wegfall oder Verminderung von Nachbehandlungsmaßnahmen eingeschränkt, weil - in Abhängigkeit vom Trocknungsgut und den jeweiligen Betriebsparametern - Zusatzmaßnahmen für eine ordnungsgemäße Abgasabführung ergriffen werden müssen, insbesondere weil die herabgekühlte und mit Feuchtigkeit angereicherte Trocknungsabluft nicht mehr genügend Auftriebskräfte aufweist und die Gefahr störender Dampfschwadenbildung besteht. Dies gilt in besonderem Maße beim Trocknen von Holzspänen oder Holzfasern, wo es zur Bildung des sogenannten "blauen Rauchs" beim Kaminaustritt kommen kann.

Es ist auch bereits eine Trocknungsanlage für Preßkörper (Pellets) aus Hopfen bekannt, bei der zwei luftdurchlässige Bandförderer in durch eine horizontale Zwischenwand getrennten Kammern übereinander angeordnet sind, wobei das Trocknungsgut dem oberen Bandförderer zugeführt wird, von diesem zum unteren Bandförderer gelangt und mit diesem zum Gutsaustrag transportiert wird. Warme Trocknungsluft steigt zuerst durch die Gutschicht auf dem unteren Förderband auf (Trocknungszone), wird dann aus der unteren Trocknungskammer heraus in einen seitlich angeordneten Zwischenerhitzer geleitet, von dem sie dann in die obere Kammer und durch das auf dem oberen Förderband befindliche Trocknungsgut strömt (Filterzone). Auch hier wird trotz der Zwischenentnahme und Zwischenerhitzung der Trocknungsluft die gesamte Trocknungsluft sowohl durch die Trocknungszone wie durch die Filterzone geleitet, so daß auch hier einer eventuellen Dampffahnenbildung nicht oder nur durch aufwendige Zusatzmaßnahmen vorgebeugt werden kann.

Der Erfindung liegt die Aufgabe zugrunde, die gattungsgemäße Trocknung besser anpaßbar an die Ausgangs- und Umgebungsbedingungen zu machen, so daß eine einfache Trocknung auch bei ungünstigen Bedingungen gewährleistet ist.

Diese Aufgabe wird erfindungsgemäß mit den kennzeichnenden Merkmalen der Ansprüche 1 bzw. 5 gelöst. Zweckmäßige Ausgestaltungen und Weiterbildungen ergeben sich aus den Unteransprüchen.

Somit wird Trocknungsluft durch das als Filtermittel (Filterschicht) wirkende noch nicht getrocknete Trocknungsgut geleitet, wobei die Schadstoffe bzw. der Staub, die beim Trocknen in der Trocknungszone aufgenommen und mitgeführt werden, wieder aus der Abluft ausgeschieden werden. Auf diese Weise läßt sich eine wirksame Reinigung oder Vorreinigung erzielen. Im weiter zu verarbeitenden Trocknungsgut stören die abgeschiedenen Partikel nicht. Bei der Weiterverarbeitung getrockneter Holzspäne zu Spanplatten sind in den Spänen enthaltene bzw. wieder abgeschiedene klebrige Substanzen sogar vorteilhaft und führen zu einer Herabsetzung der beizumischenden Bindemittelmenge. Der Gefahr der Dampffahnenbildung einschließlich der mehr oder minder sichtbaren Kondensation von Schadstoffen aus dem Abgas, die mit zunehmender Beladung der Trocknungsluft und mit sinkenden Außentemperaturen ansteigt, wird dadurch begegnet, daß dem Abgas ein nicht zur Trocknung verwendeter und daher weder abgekühler noch mit Schadstoffen beladener Teil des heißen Trocknungsgases beigesetzt wird. Ersichtlich lassen sich so kritische Temperatur- und Konzentrationswerte im Abgas vermeiden.

Mit Vorteil kann als Trocknungsgas Luft eingesetzt werden, wenn innerhalb einer Gesamtanlage Abwärme zur Aufwärmung dieser Luft zur Verfügung steht, beispielsweise ansonsten schwierig zu nutzende Abwärme im niedrigen Temperaturbereich, wie sie beispielsweise im Rahmen der Spanplattenherstellung im Bereich von ca. 60° Celsius bis 70° Celsius anfallen kann, zum Beispiel aus einer Waschanlage für Abluft aus Produktionsanlagen (Trockner, Pressen etc.) . In einem solchen Konzept läßt sich dann die Kondensationswärme von in solcher Abluft enthaltenem Wasserdampf nutzen und eine erhebliche Energieeinsparung erreichen. Damit verbunden kann zudem, sofern die erfindungsgemäße Trocknungsanlage als Vortrockner einem Endtrockner vorgeschaltet ist, dieser Endtrockner in seiner Betriebsweise ohne Verlust an Durchsatzleistung so geändert werden, daß sich die Entstehung von Emissionen im Endtrockner deutlich reduzieren läßt.

Ein Ausführungsbeispiel der Erfindung wird nachfolgend anhand einer schematischen Zeichnung näher erläutert. Diese zeigt in einem Vertikalschnitt eine Anlage zur Durchführung des erfindungsgemäßen Verfahrens.

Die dargestellte Anlage weist eine Trocknungskammer 1 auf, die eine Zuführung 2 mit einer Einlaßschleuse 3 für das Trocknungsgut 4 aufweist. Dieses läuft innerhalb der Trocknungskammer 1 zuerst über einen oberen Bandförderer 5 und dann über einen unteren Bandförderer 6, wobei die beiden Bandförderer 5 und 6 horizontal sowie übereinander angeordnet und durch eine Zwischenschleuse 7 miteinander verbunden sind. Am Abgabeende des unteren Bandförderers 6 ist eine Abführung 8 mit einer Auslaßschleuse 9 vorgesehen, an die sich ein Austrag 10 für das getrocknete Trocknungsgut 4 anschließt. Dieser Strömungsweg des Trocknungsguts durch die Trocknungskammer 1 ist durch Pfeile kenntlich gemacht.

Die beiden Bandförderer 5 und 6 weisen jeweils ein umlaufendes Förderband 11 bzw. 12 auf, das porös bzw. luftdurchlässig ist, jedoch unter Berücksichtigung der Teilchengröße des Trocknungsguts 4 als dessen Träger geeignet ist. Das Obertrum des oberen Förderbandes 11 bildet einen Filterabschnitt 13, während das Obertrum des unteren Förderbandes 12 einen Trocknungsabschnitt 14 bildet. Über den entsprechenden Abschnitten 13 und 14 befinden sich eine Filterzone 15 bzw. eine Trocknungszone 16, die nacheinander vom Trocknungsgut 4 in Form einer Schicht durchlaufen werden, wie es in der Zeichnung dargestellt ist.

Der Pfeil 17 veranschaulicht die Zuführung von Luft, welche die Trocknungskammer 1 von unten nach oben durchströmt, wie es die Folge senkrechter Pfeile andeutet. Die Luft strömt von außen über einen Luftfilter 18 zu. Diese Luft wird in einem Lufterhitzer 19 erwärmt, der mittels Niedertemperatur-Abwärme betrieben wird, die beispielsweise mit warmem Abwasser durch die Wärmetauscherleitung 20 zugeführt wird.

Die erwärmte Luft strömt aufwärts durch den Trocknungsabschnitt 14 des unteren Förderbands 12 sowie durch das in der Trocknungszone 16 befindliche Trocknungsgut 4. Dieses wird dabei erwärmt und getrocknet, während die Luft mit Feuchtigkeit beladen wird und aus dem Trocknungsgut 4 staubförmige Partikel mitreißt.

Anschließend durchdringt die aufsteigende Luft den Filterabschnitt 13 des oberen Förderbands 11 sowie die in der Filterzone 15 befindliche Trocknungsgutschicht, die als Filtermittel wirksam ist, so daß aus der Trocknungszone 16 mitgeführte Teilchen in der Filterzone 15 wieder abgeschieden werden. Die so gereinigte Abluft 21 strömt über den Saugzugventilator 22 zum Kamin 23. Dieser ist wie dargestellt mit einer Regelklappe 24 versehen.

Des weiteren sind der Vorraum 25 unterhalb des unteren Bandförderers 6 und der Nachraum 26 oberhalb des oberen Bandförderers 5 durch eine Umgehungsleitung 27 mit einer Regelklappe 28 verbunden, so daß der Abluft 21 erwärmte Luft zudosiert werden kann, die frei von Staub und Schadstoffen aus dem Trocknungsgut 4 ist. Eine solche Beimischung von Warmluft kann insbesonder dann vorteilhaft sein, wenn es bei niedrigen Außentemperaturen ohne eine solche Luftbeimischung infolge Wasserdampfsättigung der austretenden Abluft zu einer unerwünschten Dampfschwadenbildung kommt.

Ferner ist eine Umwälzleitung 29 mit einer Regelklappe 30 für die Abluft vorgesehen, die zwischen dem Saugzugventilator 22 und der Regelklappe 24 an den Kamin 23 angeschlossen ist und in den Zwischenraum 31 zwischen dem Luftfilter 18 und dem Lufterhitzer 19 mündet, so daß die umgewälzte Abluft ebenfalls erwärmt wird und sich ggf. mit gemäß Pfeil 17 zugeführter Außenluft mischt, um bei niedrigen Außentemperaturen den Lufterhitzer 19 und evtl. auch sonstige Anlageteile vor Frostgefährdung zu schützen.

Ersichtlich ist es auch möglich, anstatt mit zwei Bandförderern 5 und 6 mit einem einzigen Bandförderer zu arbeiten, der den Filterabschnitt und den Trocknungsabschnitt hintereinander in seinem Obertrum aufweist, wenn dafür gesorgt ist, daß die Luft so geführt wird, daß sie die beiden Abschnitte nacheinander durchströmt. Ebenso kann anstelle der Bandförderer 5 und 6 ein anderer luftdurchlässiger Träger verwendet werden, über den oder mit dem das Trocknungsgut 4 vorbewegt wird.

Das Ausmaß, in dem die durch die Trocknungszone 16 strömende Luft Partikel mitreißt und mit Schadstoffen beladen wird, sowie das Ausmaß der Abscheidung dieser Stoffe in der Filterzone 15 sind von mehreren Faktoren abhängig, namentlich von den Eigenschaften des Trocknungsguts 4, seiner Schütthöhe (Schichtdicke) und Vorschubgeschwindigkeit sowie vom Durchsatz bzw. der Strömungsgeschwindigkeit der Luft in den beiden Zonen 15 bzw. 16. Es ist daher vorgesehen, daß die entsprechenden Werte eingestellt bzw. verändert werden können, um in Anpassung an das zu behandelnde Trocknungsgut 4 zu optimalen Ergebnissen zu kommen. Insbesondere kann mit unterschiedlichen Luftdurcnströmungs-geschwindigkeiten in der Trocknungszone 16 und in der Filterzone 15 gearbeitet werden, beispielsweise indem diese Zonen bei entsprechender Luftführung mit unterschiedlichem Durchströmungsquerschnitt bzw. verschieden lang ausgeführt werden.

Ferner könnte die Anlage in nicht dargestellter Weise so aufgebaut werden, daß sich in ihr durch gezielte Luftführung, wie z.B. durch Düsen oder in einem Wirbelbett- bzw. Flugtrockner, oder durch eingebrachte mechanische Leistung, wie z.B. in einem Vibrationstrockner, eine Bewegung des Trocknungsgutes ergibt, die eine rasche und/oder gleichmäßige Trocknung begünstigt. Bei so bewegtem Trocknungsgut ergibt sich ein erhöhter und normalerweise störender oder auch unzulässiger Mitriß von kleinen Partikeln mit der Trocknungsluft. Dem wird jedoch dadurch abgeholfen, daß die Trocknungsluft in der Filterzone wieder gereinigt wird, in der eine dem Verhalten des Trocknungsguts angepaßte Schütthöhe und die Strömungsgeschwindigkeit derart gewählt wird, daß sich bei der Durchströmung der Trocknungsluft vergleichbar mit einem Tiefbettfaserfilter eine Abtrennung von in dieser mitgetragenen Partikeln ergibt, bei der sich diese an das die Filterschicht bildende noch feuchte Trocknungsgut anlagern. Daher kann ggf. ohne zusätzliche Abluftfilter die Abluft in die Atmosphäre abgegeben oder für sonstige Prozesse verwendet werden, beispielsweise auch für einen Umluftbetrieb im Trockner. Bei einer solchen Betriebsweise werden die Anlagenteile, insbesondere allenfalls zur Nacherwärmung eingesetzte Wärmetauscher, nicht mehr in einem Umfang verschmutzt, der ohne aufwendige Reinigungseinrichtungen nur kurze Betriebszeiten ermöglichen würde. Unter Umständen ist es auch möglich, die ganze Trocknungswärme auf diese Art mittels Umluft vom Lufterhitzer 19 zuzuführen, so daß der Luftfilter 18 entlastet wird oder sogar entfallen kann, der durch die stark staubhaltige Luft in der Nähe von Holzlagerplätzen einen nicht unerheblichen Betriebsaufwand neben ebenfalls wesentlichen Investitionskosten verursacht. Auch im Falle der Mischung der Umluft mit staubhaltiger Außenluft kann der Lufterhitzer 19 (Wärmetauscherleitung 20) nur mit der annähernd staubfreien Umluft beaufschlagt werden.

Die beschriebene Durchleitung der erwärmten Trocknungsluft durch eine aus Trocknungsgut gebildete Filterschicht hat zusätzlich den Vorteil, daß in der Filterschicht das Trocknungsgut erwärmt wird. Dabei kann es durchaus sein, daß in der Filterschicht eine Kondensation von Feuchtigkeit aus der Trocknungsluft am kalt eingetragenen Trocknungsgut auftritt, wodurch sich dessen Filterwirkung verstärkt.

Bei Trockengut, das nur teilentfeuchtet wird, kann es vorteilhaft sein, die aus der Trocknungszone 16 aufsteigende, meist mit Wasserdampf weitgehend gesättigte Trocknungsluft vor ihrem Eintritt in die Filterzone 15 nachzuerwärmen, um so eine verbesserte Erwärmung des Trocknungsgutes 4 in der Filterzone 15 zu erreichen und eine Kondensation von Wasserdampf am Trocknungsgut 4 in der Filterzone 15 zu begrenzen oder gar zu vermeiden. So kann bereits in der Filterzone 15 eine erste Teilentfeuchtung des Trocknungsgutes 4 stattfinden, die allerdings nur soweit gehen bzw. auf einen unteren Schichtbereich der Filterzone 15 beschränkt bleiben sollte, daß die gewünschte Filterwirkung der Filterzone erhalten bleibt.

Durch automatische Regelungen, insbesondere durch eine gesteuerte Luftmengen- und Umluftregelung, kann eine Anpassung an stark schwankende Mengen und Eintrittsfeuchten des Trocknungsgutes erfolgen.

## Patentansprüche

1. Verfahren zum Trocknen von schütt- oder rieselfähigem Trocknungsgut (4), insbesondere von Holzspänen oder Holzfasern, bei dem das Trocknungsgut (4) nacheinander durch eine Filterzone (15) und eine Trocknungszone (16) bewegt wird und erwärmtes Trocknungsgas (17) zuerst durch die Trocknungszone (16) und dann durch die Filterzone (15) geleitet wird, in der vom Trocknungsgas (17) aus dem Trocknungsgut (4) in der Trocknungszone (16) mitgenommene Partikel wieder im Trocknungsgut (4) abgeschieden werden, worauf das Trocknungsgas (17) als Abgas (21) abgeführt wird, **dadurch gekennzeichnet,** daß ein Teil des erwärmten Trocknungsgases (17) unter Umgehung der Trocknungszone (16) und der Filterzone (15) dem die Filterzone (15) verlassenden Abgas (21) beigemischt wird.

2. Verfahren nach Anspruch 1, **dadurch gekennzeichnet,** daß die Durchströmungsgeschwindigkeiten des Trocknungsgases (17) in der Trocknungszone (16) und in der Filterzone (15) unterschiedlich gewählt werden.

3. Verfahren nach Anspruch 1 oder 2, **dadurch gekennzeichnet,** daß ein Teil des die Filterzone (15) verlassenden Abgases (21) erneut durch das Trocknungsgut (4) umgewälzt wird.

4. Verfahren nach einem der Ansprüche 1 bis 3, **dadurch gekennzeichnet,** daß der Trocknungsgutdurchsatz und/oder der Trocknungsgasdurchsatz und/oder die Wärmezufuhr zum Trocknungsgas (17) sowie gegebenenfalls die Aufteilung des erwärmten Trocknungsgases (17) auf den Trocknungsstrom und den Beimischstrom und des die Filterzone (15) verlassenden Abgases (21) auf den abgeführten Abgasstrom und den Umwälzstrom von Hand oder im Wege automatischer Steuerung in Anpassung an das zu trocknende Trocknungsgut (4) und das gewünschte Trocknungsprodukt verändert werden.

5. Anlage zur Durchführung des Verfahrens nach Anspruch 1 mit einer Trocknungskammer (1), die eine Trocknungsgutzuführung (2), eine Trocknungsgaszuleitung (an 18) und eine Trocknungsgutabführung (8) aufweist und in der ein poröser Träger (11, 12) für das Trocknungsgut (4) angeordnet ist und von der eine von der Trocknungsgutabführung (8) getrennte Abgasableitung (23) ausgeht, die durch einen Trocknungsabschnitt (14) und durch einen Filterabschnitt (13) des porösen Trägers (11, 12) von der Trocknungsgaszuleitung (an 18) getrennt ist, dadurch gekennzeichnet, daß - in Gasströmungsrichtung gesehen - der Vorraum (25) vor dem Trocknungsabschnitt (14) des Trägers (11, 12) und der Nachraum (26) hinter dem Filterabschnitt (13) des Trägers (11, 12) durch eine Trocknungsgas-Umgehungsleitung (27) mit einer Regelklappe (28) miteinander verbunden sind.

6. Anlage nach Anspruch 5, **dadurch gekennzeichnet,** daß der poröse Träger (11, 12) von einem antreibbaren Förderband gebildet ist.

7. Anlage nach Anspruch 6, **dadurch gekennzeichnet,** daß für den Filterabschnitt (13) und für den Trocknungsabschnitt (14) getrennte Förderbänder (11 bzw. 12) vorgesehen sind, die übereinander angeordnet und durch eine Zwischenschleuse (7) für die Trocknungsgutüberleitung miteinander verbunden sind.

8. Anlage nach einem der Ansprüche 5 bis 7, **dadurch** **gekennzeichnet,** daß zwischen der Trocknungsgaszuleitung (an 18) und dem Trocknungsabschnitt (14) des Trägers (11, 12) ein vom Trocknungsgas (17) durchströmter Erhitzer (19) vorgesehehen ist.

9. Anlage nach einem der Ansprüche 5 bis 8, **dadurch** **gekennzeichnet,** daß die Abgasableitung (23) mit einer Regelklappe (24) versehen ist, vor der eine mit einer Regelklappe (30) versehene Abgas-Umwälzleitung (29) abzweigt, die in den Raum (25, 31) vor dem Trocknungsabschnitt (14) des Trägers (11, 12) mündet.

10. Anlage nach Anspruch 8 und 9, **dadurch gekennzeichnet,** daß die Abgas-Umwälzleitung (29) in den Erhitzer (19) einmündet.

## Claims

1. Method for drying bulk or pourable material (4), more especially wood chips or wood fibres, in which the material for drying (4) is passed successively through a filter zone (15) and a drying zone (16), and heated drying gas (17) is passed initially through the drying zone (16) and then through the filter zone (15), in which particles carried by the drying gas (17) out of the material for drying (4) are again deposited in the material for drying (4), whereupon the drying gas (17) is removed as exhaust gas (21), characterised in that a portion of the heated drying gas (17) , by-passing the drying zone (16) and the filter zone (15), is mixed with the exhaust gas (21) leaving the filter zone (15).

2. Method according to claim 1, characterised in that the flow speeds of the drying gas (17) in the drying zone (16) and in the filter zone (15) are selected to be different.

3. Method according to claim 1 or 2, characterised in that a portion of the exhaust gas (21) leaving the filter zone (15) is again circulated through the material for drying (4).

4. Method according to one of claims 1 to 3, characterised in that the flow of material for drying and/or the flow of drying gas and/or the supply of heat to the drying gas (17), as well if necessary as the division of the heated drying gas (17) into the drying flow and the mixing flow, and the division of the exhaust gas (21) leaving the filter zone (15) into the flow of removed gas and the circulating flow, are varied manually or by means of automatic control in dependence on the material (4) to be dried and the desired dried product.

5. Installation for carrying out the method according to claim 1, with a drying chamber (1) having a feed (2) for material for drying, a drying gas feed pipe (at 18), and a removal means (8) for material to be dried, and in which there is disposed a porous carrier (11, 12) for the material (4) to be dried, and from which there emerges a drying gas exhaust pipe (23) separate from the drying material removal means (8), said drying gas exhaust pipe (23) being separated by a drying section (14) and by a filter section (13) of the porous carrier (11, 12) from the drying gas feed pipe (at 18), characterised in that - seen in the direction of flow -the antechamber (25) in front of the drying section (14) of the carrier (11, 12) and the subsequent chamber (26) behind the filter section (13) of the carrier (11, 12) are interconnected by a drying gas by-pass pipe (27) with a regulating valve (28).

6. Installation according to claim 5, characterised in that the porous carrier (11, 12) is in the form of a driven conveyor belt.

7. Installation according to claim 6, characterised in that separate conveyor belts (11 or 12) are provided for the filter section (13) and for the drying section (14), said conveyor belts (11 or 12) being disposed one above the other and being interconnected by an intermediate lock (7) for transfer of material for drying.

8. Installation according to one of claims 5 to 7, characterised in that a heater (19) through which drying gas (17) flows is provided between the drying gas feed pipe (at 18) and the drying section (14) of the carrier (11, 12).

9. Installation according to one of claims 5 to 8, characterised in that the exhaust gas pipe (23) is provided with a regulating valve (24) in front of which there diverges an exhaust gas circulating pipe (29) provided with a regulating valve (30), said exhaust gas circulating pipe (29) opening into the space (25, 31) in front of the drying section (14) of the carrier (11, 12).

10. Installation according to claim 8 and 9, characterised in that the exhaust gas circulating pipe (29) opens into the heater (19).

## Revendications

1. Procédé de séchage de matériaux à sécher à écoulement libre ou coulants (4), plus particulièrement de copeaux ou de fibres de bois, procédé dans lequel le matériau à sécher (4) est transporté successivement à travers une zone de filtration (15) et une zone de séchage (16), et que du gaz de séchage chauffé (17) est dirigé d'abord à travers la zone de séchage (16) et ensuite à travers la zone de filtration (15), où dans cette dernière, des particules entraînées par le gaz de séchage (17) après leur enlèvement du matériau à sécher (4) dans la zone de séchage (16) sont séparées de nouveau à l'intérieur du matériau à sécher, circonstance après laquelle le gaz de séchage (17) est évacué en tant que gaz perdu (21), **ca****ractérisé en ce qu'**au gaz perdu (21) qui sort de la zone de filtration (15), une partie du gaz de séchage chauffé (17) est ajouté par mélange, sans le faire passer par la zone de séchage (16) et la zone de filtration (15).

2. Procédé selon la revendication 1, **caractérisé en ce que** les vitesses de passage du gaz de séchage (17) dans la zone de séchage (16) et dans la zone de filtration (15) seront choisies avec des valeurs différentes.

3. Procédé selon la revendication 1 ou 2, **caractérisé en ce** **qu'**une partie du gaz perdu (21) qui sort de la zone de filtration (15) est remise en circulation par le matériau à sécher (4).

4. Procédé selon l'une quelconque des revendications 1 à 3, **caractérisé en ce que** le débit du matériau à sécher et/ou le débit du gaz de séchage et/ou l'adduction de chaleur au gaz de séchage (17) ainsi que, le cas échéant, la répartition du gaz de séchage chauffé (17) sur le courant de séchage et le courant d'addition et du gaz perdu (21) sortant de la zone de filtration (15) sur le courant de gaz perdu évacué et le courant de circulation, seront modifiés soit manuellement soit par voie d'un contrôle automatique en vue de les adapter au matériau à sécher (4) et au produit séché désiré.

5. Installation destinée à la mise en oeuvre du procédé tel que défini dans la revendication 1, ladite installation comprenant une chambre de séchage (1) comportant une alimentation en matériau à sécher (2), une conduite d'amenée de gaz de séchage (associée à 18) et une évacuation du matériau à sécher (8), et dans laquelle est disposé un support poreux (11, 12) pour le matériau à sécher (4), et qui est le point de départ d'une conduite d'évacuation de gaz perdu (23), séparée de l'évacuation du matériau à sécher (8) et séparée de la conduite d'amenée de gaz de séchage (associée à 18) par une section de séchage (14) et une section de filtration (13) du support poreux (11, 12), **caractérisée en ce que,** si l'on se réfère à la direction d'écoulement du gaz, l'espace antérieur (25) en amont de la section de séchage (14) du support (11, 12) et l'espace postérieur (26) en aval de la section de filtration (13) du support (11, 12) communiquent l'un avec l'autre au moyen d'un by-pass pour gaz de séchage (27), muni d'un volet de réglage (28).

6. Installation selon la revendication 5, **caractérisée en** **ce que** le support poreux (11, 12) est formé par une bande transporteuse capable d'être mise en mouvement.

7. Installation selon la revendication 6, **caractérisée en** **ce qu'**on a prévu pour la section de filtration (13) et la section de séchage (14) des bandes transporteuses séparées (11 ou 12), disposées l'une au-dessus de l'autre et raccordées l'une à l'autre par une écluse intermédiaire (7) destinée au transfert du matériau à sécher.

8. Installation selon l'une quelconque des revendications 5 à 7, **caractérisée en ce qu'**on a prévu un dispositif de chauffage (19), traversé par le gaz de séchage (17), dans une position entre la conduite d'amenée de gaz de séchage (associée à 18) et la section de séchage (14) du support (11, 12).

9. Installation selon l'une quelconque des revendications 5 à 8, **caractérisée en ce que** la conduite d'évacuation du gaz perdu (23) est munie d'un volet de réglage (24), en amont duquel est raccordée une conduite de circulation de gaz perdu (29), munie d'un volet de réglage (30) et débouchant dans l'espace (25, 31) antérieur à la section de séchage (14) du support (11, 12).

10. Installation selon les revendications 8 et 9, **caractéri****sée en ce que** la conduite de circulation du gaz perdu (29) débouche dans le dispositif de chauffage (19).
